# EUROPÄISCHE PATENTSCHRIFT

(11) **EP 0 064 227 B1**
(45) Veröffentlichungstag und Bekanntmachung des Hinweises auf die Patenterteilung: **19.06.1985**
(21) Anmeldenummer: 82103398.2
(22) Anmeldetag: 22.04.1982
(51) Int. Cl.: B22D 11/128, B22D 11/12

(54) **Rollenstrangführungsgerüst, insbesondere Transport- und Richtmaschine einer Stranggiessanlage**
Roller guide, particularly for a conveying and straightening machine of a continuous casting plant
Dispositif de guidage à rouleaux, notamment pour une machine à convoyer et à redresser d'une installation de coulée continue

(30) Priorität: 02.05.1981 DE 3117500
(43) Veröffentlichungstag der Anmeldung: 10.11.1982
(73) Patentinhaber: MANNESMANN Aktiengesellschaft, 40027 Düsseldorf (DE)
(72) Erfinder: Hoffmann, Rudolf, Ing. grad., D-4150 Krefeld (DE); Zajber, Adolf G., Ing. grad., D-4018 Langenfeld (DE)

## Beschreibung

Die Erfindung betrifft ein Rollenstrangführungsgerüst, insbesondere eine Transport- und Richtmaschine im Anschluß an die Sekundärkühlstrecke einer Stranggießanlage für Stränge beliebigen Querschnitts, wie besonders für Vorprofile bzw. Vorblöcke mit relativ großem Querschnitt und wechselnden Strangabmessungen, wobei der Strang im Richtbereich allseitig durch Rollen eingeschlossen ist, von denen die seitlichen Stütz- und Führungsrollen und vorzugsweise die oberen der Richt- und Transportrollen in Richtung des Stranges anstellbar und die seitlichen Stützrollen von Schwingen aufgenommen sind. Die Erfindung geht damit aus von der DE-Al -2 939 321, in der auf die Problematik hinsichtlich der großen Richtkräfte für Stränge mit relativ großem Querschnitt hingewiesen wird unter Berücksichtigung des Umstandes, daß solche Stränge im Bereich der Transport- und Richtmaschine noch nicht durcherstarrt sind. Es wird in dieser Druckschrift empfohlen, die waagerechten Richtrollen nicht anzutreiben und den Transport des Stranges durch anstellbare angetriebene seitliche Treib- bzw. Stützrollen erfolgen zu lassen, deren Achsrichtung diejenige der waagerechten Rollen kreuzt und die relativ zu starren Anstellmittel begrenzt nachgiebig abgestützt sind. Die nachgiebige Abstützung der seitlichen Stützrollen soll dabei dadurch bewerkstelligt werden, daß diese von Schwingen aufgenommen sind.

Auch beim Stranggießen von Brammen ist die allseitige Rollen-Abstützung bekannt (DE-A3-1 942 782), wobei die seitlichen Stützrollen nicht angetrieben sind und mit einer vorgegebenen definierten Kraft gegen ein Festmaß angestellt werden, die ausreichen soll, die Strangschale auf den weiteren oberen und unteren Seiten zu entlasten.

Die Erfindung richtet sich - wie eingangs ausgeführt - auf ein Rollenstrangführungsgerüst, insbesondere eine Transport- und Richtmaschine einer Stranggießanlage für Vorprofile bzw. Vorblöcke mit relativ großem Querschnitt von über 200 mm Kantenlänge für Kreisbogen-Stranggießanlagen. Da bei solchen Profilen die Strangformate häufig wechseln, macht somit jede Umstellung auf eine andere Strangdimension auch ein Umstellen der Strangführung einschließlich der Transport- und Richtmaschine notwendig. Wenn ausschließlich obere bzw. innere waagerechte Rollen und untere bzw. äußere waagerechte Rollen vorhanden sind, bereitet diese Maßnahme keine Schwierigkeiten. In der Regel sind nämlich die unteren bzw. äußeren Rollen starr am Grundrahmen der Stranggießanlage befestigt und die oberen bzw. inneren Rollen werden mittels Hydraulikzylinder, die sich oberhalb des Stranges in dem Rollengerüst befinden, auf das neue Format gefahren. Im vorliegenden Fall bei allseitiger Abstützung des Stranges sind aber darüber hinaus noch die seitlichen, in der Ebene der oberen und unteren Rollen gelagerten Stütz- bzw. Führungsrollen vorhanden, die ebenfalls an das jeweilige Strangformat angepaßt werden müssen, insbesondere bei mehrkantigen, z. B. achteckigen Strangquerschnitten für die Rohrherstellung.

Gerade im Hinblick auf die Anstellung und gegebenenfalls Umrüstung der seitlichen Stützrollen wirkt sich der Platzbedarf erschwerend aus, da solche Vorprofilanlagen üblicherweise zweisträngig ausgeführt werden. Die durch den Stand der Technik für Brammenstranggießanlagen vorgegebene Lösung (DE-A3-1 942782) zur Quer- bzw. Horizontalvestellung der seitlichen Stützrollen ist daher bei mehrstrangigen Vorprofil-Stranggießanlagen ungeeignet, weil die horizontal angeordneten Verschiebezylinder sehr viel Platz beanspruchen, wodurch die raumsparende Einplanung eines unmittelbar danebenliegenden zweiten Stranges nicht mehr möglich ist. Eine Anpassung der Stützrollen an unterschiedliche Strangdicken ist bei der bekannten Anlage nicht vorgesehen.

Der Erfindung liegt die Aufgabe zugrunde, ein Rollenstrangführungsgerüst nach dem Oberbegriff des Patentanspruches 1 dahingehend weiterzuentwickeln, daß mit Rücksicht auf mehrsträngige Anlagen eine in der Horizontalen platzsparende Bauweise für die Verstellmittel der seitlichen Stützrollen und deren Umrüstung unter Berücksichtigung unterschiedlicher Strangformate erhalten wird. Diese Aufgabe wird gemäß der Erfindung durch die kennzeichnenden Merkmale des Patentanspruches 1 gelöst. Die Schwenkrahmen sind als Aufnahmen für die Stützrollen und deren die horizontale wie auch vor allem vertikale Verstellung ermöglichenden Stellmittel ohne zusätzliche Platzbeanspruchung in die vorhandenen freien Räume einer Mehrstranggießanlage einbaubar. In der eingeschwenkten festen horizontalen Betriebslage der Schwenkrahmen liegen sich die Stützrollen mit einem bestimmten Abstand gegenüber, der dann entsprechend dem Programm ohne weitere Veränderungen der Schwenklage an die vorkommenden Strangbreiten bei Rechtecksträngen bzw. an die jeweiligen Schlüsselmaße bei Mehrkantsträngen angepaßt werden kann. In der ausgeschwenkten Lage sind die seitlichen Stützrollen in Ausbaurichtung frei. Bedingt durch die sowohl in horizontaler als auch in vertikaler Richtung beweglichen Stützrollen sind die notwendigen Freiheitsgrade vorhanden, um auch eine Anpassung an das jeweilige zu stützende Strang-Seitenmaß zu ermöglichen, was in eingeschwenkter horizontaler Betriebslage der Schwenkrahmen selbsttätig erfolgt, indem die seitlichen Stützrollen in Ableitung von der Anstellbewegung der anstellbaren Richtrolle vertikal so weit selbsttätig verstellt werden, daß in der angestellten Endlage der Richtrolle gleichzeitig die Stützrollen eine solche Verstellung erfahren haben, daß ihre Ballen symmetrisch zur Symmetrie-Querachse des jeweiligen Strang-Seitenmaßes eingestellt sind, somit die Lagebelastung für die seitlichen Stützrollen stets gleich bleibt. Die platzsparende Bauweise hinsichtlich der Schwenkantriebe für die Schwenkrahmen wird durch die Merkmale der Patentansprüche 2, 3 und 4 im Sinne der Erfindung weiter gefördert.

Eine bevorzugte Ausgestaltung der Erfindung sieht vor, daß die Schwenkrahmen gabelförmig ausgebildet sind und vertikal bewegliche Führungsrahmen für darin eingesetzte horizontal verstellbare Rollenträger aufnehmen und daß in beiden Gabelarmen Federn eingesetzt sind, die eine stetige Kraft in vertikaler Richtung gegen die Führungsrahmen ausüben. Die Schwenkrahmen nehmen demnach in der eingeschwenkten Endlage eine Ruhestellung ein und die weiteren Anstellbewegungen werden mit dem Führungsrahmen und den Rollenträgern durchgeführt, die verstellbar in dem an sich lediglich eine Tragefunktion ausübenden Schwenkrahmen eingesetzt sind, wobei die unter einer Federkraft stehenden Führungsrahmen gleitbeweglich in den Schwenkrahmen angeordnet sind und die vertikale Verstellung der Stützrollen bewirken. Dabei ragen die Führungsrahmen bei der größten Strangabmessung unter der vertikal gerichteten Federkraft am weitesten aus den Schwenkrahmen, die sich in der eingeschwenkten Horizontallage mit ihren Rahmenoberkanten unterhalb der Linie des kleinsten Strangformates befinden, heraus, während sie bei kleineren Strangabmessungen von den sich absenkenden Tragbalken der Richtrollen gegen die Kraft der Federn mehr oder weniger in die Schwenkrahmen hinein gedrückt werden. Die horizontale Anstellung ist hiervon unbeeinflußt. Dazu sind vielmehr in den Führungsrahmen nochmals gesondert verstellbare Rollenträger eingesetzt. Im Endeffekt liegen somit zur Durchführung der verschiedenen Anstellbewegungen aus jeweils drei ineinander geschachtelten Elementen, nämlich Schwenkrahmen, Führungsrahmen und Rollenträgern, bestehende Stützrollenanordnungen vor.

Zur besseren Aufteilung der auf die Führungsrahmen einwirkenden Kräfte weist nach einem weiteren Merkmal der Erfindung jeder Gabelarm zwei Federn auf, zwischen welchen ein den Führungsrahmen bei der Vertikalbewegung führender Bolzen angeordnet ist.

Die Erfindung sieht weiterhin vor, daß in den Führungsrahmen Stelltriebe für die Horizontalverstellung der Rollenträger gelagert sind und daß in die Führungsrahmen einsetzbare und sich gegen die äußeren Enden der Rollenträger anlagende Distanzstücke die Strangbreite bzw. das Schlüsselweitenmaß eines Stranges definieren. Die Stelltriebe können als Gewindespindeln ausgeführt sein, die mit den Rollenträgern verbunden sind und manuell durch beispielsweise aufsteckbare Handkurbeln vestellbar sind. Es ist aber denkbar, daß hydraulisch beaufschlagbare Zylinder die horizontale Verstellung vornehmen, wobei das präzise Einhalten einer gewünschten Strangbreiteneinstellung durch Distanzstücke erreicht wird, die zwischen Rollenträger und Führungsrahmen eingelegt werden.

Nach einem Vorschlag der Erfindung sind die Ballenlängen der von den Rollenträgern gehaltenen seitlichen Stützrollen in Abhängigkeit von der größten Strangabmessung ausgelegt, womit auf jeden Fall eine vollständige Abstützung aller vorkommenden Strangdicken gegeben ist.

Eine Ausgestaltung der Erfindung sieht vor, daß in den Rollenträgern mindestens zwei Stützrollen vertikal nebeneinander angeordnet sind. Es wird somit eine Stützrolle großen Durchmessers ersetzt durch zwei oder mehrere Stützrollen mit kleineren Durchmessern, was mitunter eine verbesserte Auswirkung gegen das seitlichen Ausbauchen eines Stranges aufgrund der Richtkräfte mit sich bringt.

Die Erfindung schlägt weiterhin vor, daß sich die Tragbalken der anstellbaren Richtrollen über auswechselbare Druckstücke an die Führungsrahmen anlegen. Die Druckstücke stehen gegenüber den Richtrollen vor und drücken die Führungsrahmen nach einem Leerhub voreilend herab, derart, daß einem abmessungsbedingten Anstellhub der Richtrollen eine halbe Senkrechtverstellung der Führungsrahmen bzw. der seitlichen Stützrollen entspricht. Ein unmittelbarer Kontakt zwischen den Richtrollen und den Schwenk- bzw. Führungsrahmen ist ausgeschlossen.

In der Zeichnung ist ein Ausführungsbeispiel einer Richt- und Transportmaschine gemäß der Erfindung dargestellt, und zwar zeigt
Fig. 1 eine Vorderansicht der Transport- und Richtmaschine als Querschnitt durch ein Rollengerüst mit angetriebenen Richtrollen und seitlichen Stützrollen,
Fig. 2 eine Draufsicht auf einen Schwenkrahmen gemäß der Erfindung, etwa nach der Linie I-I der Fig. 1,
Fig. 3 teilweise einen Schnitt nach der Linie 11-11 der Fig. 2 und
Fig. 4 teilweise einen Schnitt nach der Linie 111-111 der Fig. 2.

Die Fig. 1 gibt einen Ausschnitt einer Richt-und Treibmaschineneinheit 4 im horizontalen Teil einer nicht näher gezeigten Bogenstranggießanlage wieder. Die Richt- und Treibmaschineneinheit besteht üblicherweise aus mehreren in Stranglaufrichtung aufeinanderfolgenden Rollenpaaren, die entweder in einem gemeinsamen Gerüst oder in einzelnen Gerüsten gelagert sind. Mindestens eine der teilweise angetriebenen Richtrollen ist anstellbar, um unterschiedlich dikke Stränge, aber auch einen gegenüber dem gegossenen Strang dünneren Anfahrstrang fördern zu können. In Fig. 1 wird zwischen einer angetriebenen oberen Richtrolle 1 und einer angetriebenen unteren Richtrolle 2 ein gegossener Achtkantstang 3 geführt, dessen Kern zu diesem Zeitpunkt meistens noch flüssig ist. Die Richtrollen 1, 2 sind in einem Strangführungsgerüst 4a gelagert, welches auf einem Grundrahmen 5 befestigt ist. Der Grundrahmen 5 wird auf Fundamentkonsolen 6 aufgesetzt und mit diesen lösbar verbunden. Die Antriebsleistung für die Richtrollen wird von nicht weiter dargestellten Antrieben über die Antriebsspindeln 7 übertragen. Die untere Richtrolle 2 ist starr gelagert, während die obere Richtrolle 1 in einem Tragbalken 11 gelagert-ist und durch zwei Hydraulikzylinder 8 mit vorgewähltem Druck auf den Strang 3 gedrückt wird.

Um Verformungen beim Richten der großen, im Kern noch flüssigen Stränge zu vermeiden, ist in der Vertikalachse der Richtrollenpaare 1, 2 beiderseits je eine seitliche Stützrolle 12 in einem Schwenkrahmen 13 gelagert. Der Schwenkrahmen 13 ist gabelförmig ausgebildet (Fig. 2) und dient als Tragelement für einen in den Schwenkrahmen 13 eingesetzten Führungsrahmen 14, der seinerseits als eigentliche Lagerung für die Stützrolle 12 einen Rollenträger 15 aufnimmt. Der Rollenträger 15 ist horizontal verstellbar, um die seitliche Stützrolle 12 auf das genaue Strangmaß einstellen zu können.

Das horizontale Einstellen, das sowohl in eingeschwenkter wie auch in ausgeschwenkter Lage des Schwenkrahmens 13 vorgenommen werden kann, erfolgt über eine Spindel 16, die durch den Boden des Rollenträgers 15 bis in einen Hohlraum 17 hineinreicht. Das Spindelende ist im Führungsrahmen 14 gelagert und ein Bund 18 der Spindel 16 gelangt beim Verdrehen in Richtung des Stranges gegen ein sich im Führungsrahmen 14 gegen einen Vorsprung 20 abstützendes Zwischenstück 21 zur Anlage. Der Führungsrahmen 14 ist mittels eines durch Schrauben 2 gesicherten Deckels verschlossen, durch welchen lediglich ein Vierkantzapfen 24 der Spindel 16 herausragt. Auf den Zapfen 24 kann ein Handrad zur Spindelverstellung aufgesetzt werden. Das Zwischenstück 21 und der Deckel 23 schließen eine Büchse 25 zwischen sich ein, die Tellerfedern 26 trägt und geringfügig axial soweit verschieblich ist, bis sie sich an den Deckel 23 anlegt. Gleichzeitig sichert die Büchse 25 den Sitz des Bundes 18 in dem Zwischenstück 21. Durch die beschriebene Ausbildung (Fig. 3) des der Stützrolle 12 abgewandten Endes des Führungsrahmens 14 ist ohne zusätzlichen Platzbedarf erreicht, daß die Stützrolle 12 durch die Tellerfedern 26 immer gegen den Strang 3 anliegt, aber mit einer Kraft der Tellerfedern 26, die kleiner ist wie die aus der Verformung entstehende Querkraft. Andererseits ist die Ausweichbewegung der seitlichen Stützrolle nach außen hin begrenzt, so daß durch das Zurückweichen keine wesentlichen Abweichungen in der Breitenabmessung des Stranges zugelassen werden. Die sich gegenüberliegenden seitlichen Stützrollen werden auf das Strangbreitenmaß, das im Ausführungsbeispiel das Schlüsselweitenmaß SW eines Achtkantstranges 3 ist, eingestellt, indem zunächst die Rollenträger 15 auf den Strang verstellt werden. Danach wird in den freien Raum zwischen dem äußeren Ende eines Rollenträgers 15 und dem Zwischenstück 21 ein das jeweilige Strangmaß genau definierendes Distanzstück 27 eingelegt, wobei das Distanzstück 27 die Spindel 16 übergreift. Die Spindel 16 wird sodann zurückgedreht, bis sich der Rollenträger 15 fest gegen das Distanzstück 27 legt.

Der gabelförmige Schwenkrahmen 12 ist bei einem Gerüst mit ausschließlich nicht angetriebenen Richtrollen 1, 2 und an der von Antrieben freien Seite der angetriebenen Richtrollen 1, 2 (Fig. 1) in der Weise schwenkbar gelagert, daß einmal zwei schmale Stege 28 von dem Schwenkrahmen 12 bis zum Grundrahmen 5 verlaufen. Die Stege 28 sind in je einem Bock 31 mittels einer Welle 32 drehbeweglich gelagert. Zum anderen ist in einem Ansatz 33 der Fundamentkonsole 6 ein Verstellzylinder 34 pendelnd senkrecht aufgehängt. Die Kolbenstange 35 des Verstellzylinders 34 greift an zwei Verlängerungen 36 des Schwenkrahmens 12 an, zwischen welchen die Kolbenstange 35 mittels eines Bolzens 37 gesichert ist. In der Betriebsstellung des Schwenkrahmens 12 nimmt dieser eine horizontale Lage ein und der Verstellzylinder 34 ist senkrecht aufgerichtet, so daß von den beiden Teilen ein rechter Winkel gebildet wird (Fig. 1). Beim Herausschwenken des Schwenkrahmens 12 gerät der Zylinder 34 in der Aufhängung des Ansatzes 33 in eine geringfügige Schräglage.

Wegen der antriebsseitig verlaufenden Antriebsspindeln 7 für die Richtrollen 1, 2 sind die Schwenkrahmen 12 in diesen Bereichen so gestaltet, daß jeder Schwenkrahmen bzw. deren Verlängerungen 36 über Gelenkhebel 38, 41 in Parallelogrammanordnung am verlängerten Träger 40 der unteren, starr gelagerten Richtrolle 12 angelenkt ist (Fig. 1). Ein weiterer Hebel weist als Stellhebel 42 einerseits eine gemeinsame Lagerstelle 43 mit einem Parallelogrammhebel 41 auf und ist andererseits mit der Kolbenstange 35 des Verstellzylinders 34 verbunden. Der Verstellzylinder 34 ist wiederum pendelnd senkrecht aufgehängt. Die Aufhängung befindet sich in diesem Fall allerdings in einem Fundamentsockel 44.

Bedingt durch die wechselnden Strangformate, von denen in Fig. 1 die Stränge 3, 3', 3" abgebildet sind, muß nicht nur die beschriebene Breitenanpassung vorgenommen werden, vielmehr ist es darüber hinaus erforderlich, daß die seitlichen Stützrollen 12, deren Ballenlängen dem größten Seitenmaß S des Stranges 3 entsprechen, nun auch vertikal so verstellt werden, daß eine einwandfreie Stützung gewährleistet ist. Die vertikale Verstellung ist bei großen Formatsprüngen erforderlich. Es können nämlich die Stützrollen 12 im vorhinein nicht so lang ausgeführt werden, daß auch ohne diese vertikale Anpassung ein jedes Strangformat erfaßbar ist, weil ansonsten beim Anstellen der oberen Richtrollen 1 auf ein kleineres Format, z. B. 3", die Richtrollen 1 mit den dann nach oben vorstehenden Stützrollen 12 in Kontakt gelangen, was natürlich unbedingt vermieden werden muß. Es ist anzustreben, daß die gesamte Stützhöhe S bzw. bei Rechtecksträngen die gesamte Dicke eines Stranges gestützt wird. Bestenfalls liegen die Symmetriequerachsen 45 der Stützrollen 12 in einer Linie mit den Symmetriequerachsen 46 bis 46" des Stranges 3 bis 3". Damit das ohne jeweiligen Rollenwechsel möglich ist, wird der Führungsrahmen 14 eines Rollenträgers 15 einer stetigen Federkraft ausgesetzt, wozu in jedem Gabelarm 13a des Schwenkrahmens 13 in zwei Töpfen 47a Federn 47 eingesetzt sind, die den Führungsrahmen 14 bis in seine höchste Stellung aus dem Schwenkrahmen 3 heraus bewegen. Bolzen 48, die zwischen den Federn 47 in den Schwenkrahmen eingesetzt sind (Fig. 3), dienen zur Führung bei diesen Verstellungen. In der obersten Stellung des Führungsrahmens 14, die in Fig. 4 strichpunktiert angedeutet ist, wird das größte Strangmaß 3 gestützt (Fig. 1). Sobald die Formatänderung auf eine geringere Strangdicke bzw. Stranghöhe vorgenommen wird, werden die oberen Richtrollen 1 über die Hydraulikzylinder 8 mit ihren Tragbalken 11 abgesenkt und legen sich mit Druckstücken 51, die beispielsweise in nicht näher gezeigte schwalbenschwanzartige Schuhe der Lagerblöcke 1 der Richtrollen 1 austauschbar angebracht sein können, gegen den Führungsrahmen 14. Der wird entsprechend herabgedrückt und senkt sich mit dem Rollenträger bis in seine neue Position. Die Fig. 4 gibt den Führungsrahmen 14 in seiner tiefsten Lage wieder, in der die Stützrolle 12 der Seite S" des Stranges 3" mittig anliegt, d. h., daß die Symmetriequerachse 46" des Stranges 3" mit der Symmetriequerachse 45 der Stützrollen 12 in einer Linie verläuft. Es versteht sich, daß beim Übergang auf ein nächstgrößeres Strangformat die Federn 47 beim Zurückstellen der Tragbalken 11 entlastet werden und damit den Führungsrahmen 14 auch wieder selbsttätig nach oben bewegen.

## Patentansprüche

1. Rollenstrangführungsgerüst, insbesondere Transport- und Richtmaschine im Anschluß an die Sekundärkühlstrecke einer Stranggießanlage für Stränge beliebigen Querschnitts, wie besonders für Vorprofile bzw. Vorblöcke (3) mit relativ großem Querschnitt und wechselnden Strangabmessungen, wobei der Strang im Richtbereich allseitig durch Rollen (1, 2, 12) eingeschlossen ist, von denen die seitlichen Stützrollen (12) und vorzugsweise die oberen der Richt-und Transportrollen (1) in Richtung des Stranges anstellbar und die seitlichen Siützrollen (12) von Schwingen aufgenommen sind, dadurch gekennzeichnet, daß die Schwingen als schwenkbare Rahmen (13) zur Aufnahme sowohl der seitlichen Stützrollen (12) als auch deren Verstellmittel zur horizontalen Anstellung (16-27) und zu einer vertikalen Verstellung (14, 48, 47, 47a) ausgebildet sind, daß der schwenkbare Rahmen (13) zwischen einer festen horizontalen Betriebslage und einer ausgeschwenkten Lage schwenkbar ist, und daß sich die seitlichen Stützrollen (12) mit der Verstellung der anstellbaren Richtrollen (1) selbsttätig auf die Dicke bzw. das Seitenmaß (S) einer neuen Strangabmessung einstellen, derart, daß die Ballen der vertikal gelagerten Stützrollen (12) symmetrisch zur Symmetrie-Querachse (46") des jeweiligen Strang-Seiten maßes (S') eingestellt sind.

2. Rollenstrangführungsgerüst nach Anspruch 1, dadurch gekennzeichnet, daß vorzugsweise an der nicht angetriebenen Seite der Richt- und Transportrollen (1, 2) die Schwenkrahmen (13) mit Stegen (28) versehen und mit dem Grundrahmen (5) der Transport- und Richtmaschine (4) verbunden sind und daß am Grundrahmen (5) senkrecht hochgestellte Verstellzylinder (34) pendelnd gelagert sind, die an die Schwenkrahmen (13) angreifen.

3. Rollenstrangführungsgerüst nach Anspruch 1, dadurch gekennzeichnet, daß vorzugsweise an der Antriebsseite der Richt- und Transportrollen (1, 2) die Schwenkrahmen (13) über Gelenkhebel (38, 41) mit dem Grundrahmen (5) der Transport- und Richtmaschine (4) verbunden sind.

4. Rollenstrangführungsgerüst nach Anspruch 3, dadurch gekennzeichnet, daß die beweglichen Gelenkhebel (38, 41) in Parallelogrammanordnung angelenkt sind und daß den Gelenkhebeln ein Stellhebel (42) zugeordnet ist, der eine gemeinsame Lagerstelle (43) mit einem Gelenkhebel (41) am Grundrahmen (5) aufweist und mit seinem freien Hebelende an einem senkrecht hochgestellten Verstellzylinder (34) gekoppelt ist.

5. Rollenstrangführungsgerüst nach Anspruch 1, dadurch gekennzeichnet, daß die Schwenkrahmen (13) gabelförmig ausgebildet sind und vertikal bewegliche Führungsrahmen (14) für darin eingesetzte horizontal verstellbare Rollenträger (15) aufnehmen und daß in beiden Gabelarmen (13a) Federn (47) eingesetzt sind, die eine stetige Kraft in vertikaler Richtung gegen die Führungsrahmen (14) ausüben.

6. Rollenstrangführungsgerüst nach Anspruch 5, dadurch gekennzeichnet, daß jeder Gabelarm (13a) zwei Federn (47) aufweist, zwischen welchen ein den Führungsrahmen (14) bei der Vertikalbewegung führender Bolzen (48) angeordnet ist.

7. Rollenstrangführungsgerüst nach Anspruch 6, dadurch gekennzeichnet, daß in den Führungsrahmen (14) Stelltriebe (16) für die Horizontalverstellung der Rollenträger (15) gelagert sind und daß in die Führungsrahmen (14) einsetzbare und sich gegen die äußeren Enden der Rollenträger (15) anlegende Distanzstücke (27) die Strangbreite bzw. das Schlüsselweitenmaß (SW) eines Stranges (3) definieren (Fig. 4).

8. Rollenstrangführungsgerüst nach Anspruch 1, dadurch gekennzeichnet, daß die Ballenlängen der von den Rollenträgern (15) gehaltenen seitlichen Stützrollen (12) in Abhängigkeit von der größten Strangabmessung ausgelegt sind.

9. Rollenstrangführungsgerüst nach Anspruch 8, dadurch gekennzeichnet, daß in den Rollenträgern (15) mindestens zwei Stützrollen (12) vertikal nebeneinander angeordnet sind.

10. Rollenstrangführungsgerüst nach den Ansprüchen 1, 5 und 6, dadurch gekennzeichnet, daß sich die Tragbalken (11) der anstellbaren Richtrollen (1) über auswechselbare Druckstükke (51) an die Führungsrahmen (14) legen.

## Claims

1. A roller frame strang guide unit, especially withdrawal straightener, following the secondary cooling zone of a continuous casting plant featuring strands of optional sizes, such as, for instance, for starting ingots (3) of relatively large crosss-section, and diverse strand formats, the strand in the straightening sector being enclosed at all sides by roller assemblies (1, 2,12) whereof the lateral supporting rollers (12) and preferably the top rollers (1) of the withdrawal straightener are adjustable in strand direction and the lateral supporting rollers (12) are carried in rockers, characterized by the rockers being designed as slewable frames (13) to accommodate the lateral supporting rollers (12) as well as their adjusting elements for horizontal (16-27) and vertical (14, 18, 47, 47a) alignment, the frame (13) being slewable between a fixed horizontal operating and an extendable position, the lateral supporting rollers (12) with the positioning elements for the adjustable straightening rollers (1) setting themselves automatically to the thickness or side dimension (S) of each new strand size in such manner that the barrels of the vertically bearing- backed supporting rollers (12) are positioned symetrically to the (46") lateral symmetry axis of the corresponding strand thickness (S').

2: A roller frame strang guide unit to Claim 1, characterized by the preferred arrangement at the non-driven side of the withdrawal straightener rollers (1, 2) of slewable frames (13) featuring webs (28), connected with the base frame (5) of the withdrawal straightener (4), the said base frame (5) having vertically raised adjusting cylinders (34) carried in pendulum bearings engaging the slewing frames (13).

3. A roller frame strang guide unit to Claim 1, characterized by the preferred arrangement at the driven side of the withdrawal straightener rollers (1, 2) of slewable frames (13) linked via jointed levers (38, 41) with the base frame (5) of the withdrawal straightener (4).

4. A roller frame strang guide unit to Claim 3, characterized by the movable jointed levers (38, 41) being arranged to form a cohesive parallelogram and associated with a positioning lever (42) having a common bearing point (43) with one end of a jointed lever (41) at the base frame (5), the other end of this lever being linked with a vertically raised adjusting cylinder (34).

5. A roller frame strang guide unit to Claim 1, characterized by the slewabyle frames (13) being of forked design to accommodate vertically movable guide frames (14) with inserted horizontally adjustable roll bearers (15), both fork arms (13a) carryling springs (47) to apply a constant vertical force against the guide frames (14).

6. A roller frame strang guide unit to Claim 5, characterized by each fork arm (13a) having two springs (47) between which a pin (48) is locataed to assist the controlled vertical motion of the guide frame (14).

7. A roller frame strang guide unit to Claim 6, characterized by the guide frame (14) having positioning elements (16) for horizontal adjustment of the roll bearers (15), spacers (27) being insertable in the guide frame (14) to contact the outer ends of the roll bearers (15) so as to the width or span (SW) of a strand (3) in the manner illustrated in Fig. 4.

8. A roller frame strang guide unit to Claim 1, characterized by the barrel lengths of the lateral supporting rollers (12) carried in the roll bearers (15) being laid out in each case for the largest strand size.

9. A roller frame strang guide unit to Claim 8, characterized by at least two supporting rollers (12) being arranged vertically side by side within the roll bearers (15).

10. A roller frame strang guide unit to Claims 1, 5 and 6, characterized by the carrier beams (11) of the adjustable straightening rollers (1) being applied against the guide frames (14) with the aid of replaceable pressure pads (51).

## Revendications

1. Corset de guidage de la barre à rouleaux, en particulier extracteur-redresseur à la suite du lit de refroidissement secondaire d'une installation de coulée continue pour barres de section quelconque, en particulier pour ébauches de profilés ou pour blooms (3) avec section relativement grande et dimensions de barre variables, la barre étant, dans la zone de redressage, enfermée de tous côtés par des rouleaux (1, 2, 12), dont les rouleaux d'appui latéraux (12) et, en priorité, les rouleaux extracteurs-redresseurs supérieurs (1) sont réglables en direction de la barre et les rouleaux d'appui latéraux (12) sont repris par des bras pivotables caractérisé en ce que les bras pivotables sont conçus comme cadres pivotables (13) pour recevoir aussi bien les rouleaux d'appui latéraux (12) que leurs éléments de réglage pour le réglage horizontal (16-27) et pour un réglage vertical (14, 48, 47, 47a), que le cadre pivotable (13) est pivotable entre une position de travail horizontale et une position pivotée vers l'extérieur et qu'avec le réglage des rouleaux redresseurs (1) réglables, les rouleaux d'appui latéraux (12) se règlent automatiquement à l'épaisseur ou à la cote latérale (S) d'une nouvelle dimension de barre, de telle façon que les tables des rouleaux d'appui (12) logés verticalement soient réglées symétriquement par rapport à l'axe transversal de symétrie (46") de la cote latérale (S) de barre considérée.

2. Corset de guidage de la barre à rouleaux suivant revendication 1, caractérisé en ce que en priorité sur le côté non-entraîné des rouleaux redresseurs et extracteurs (1, 2) les cadres pivotables (13) sont pourvus de supports (28) et sont reliés au cadre de base (5) de l'extracteur-redresseur et que des vérins de réglage (34) en position verticale sortie et logés en palier oscillant, agissent sur les cadres pivotables (13).

3. Corset de guidage de la barre à rouleaux suivant revendication 1, caractérisé en ce que qu'en priorité sur le côté entraînement des rouleaux redresseurs et extracteurs (1, 2) les cadres pivotables (13) sont reliés au cadre de base (5) de l'extracteur-redresseur (4) par l'intermédiaire de leviers articulés (38,41).

4. Corset de guidage de la barre à rouleaux suivant revendication 3, caractérisé en ce que les leviers articulés mobiles (38, 41 ) sont articulés en disposition de parallélogramme et que les leviers articulés possèdent un levier de manoeuvre (42) présentant un palier comun (43) avec un levier articulé (41) sur le cadre de base (5) etaccouplé, avec son extrémité de bras libre, à un vérin hydraulique (34) en position verticale sortie.

5.Corset de guidage de la barre à rouleaux suivant revendication 1, caractérisé en ce que les cadres pivotables (13) sont conçus en forme de fourche et reçoivent des cadres de guidage (14) mobiles verticalement pour des supports de rouleaux (15) réglables horizontalement qui y sont installés et que les deux bras de fourche (13a) comportent des ressorts (47) exerçant une force continue verticale contre les cadres de guidage (14).

6. Corset de guidage de la barre à rouleaux suivant revendication 5, caractérisé en ce que chaque bras de fourche (13a) comporte deux ressorts (47) entre lesquels une cheville (48) est disposée, guidant les cadres de guidage (14) pour le mouvement vertical.

7. Corset de guidage de la barre à rouleaux suivant revendication 6, caractérisé en ce que des entraînements de réglage (16) pour le réglage horizontal des supports de rouleaux (15) sont logés dans les cadres de guidage (14) et que des pièces d'écartement (27) pouvant être placées dans les cadres de guidage (14) et s'appliquant contre les extrémités extérieures des supports de rouleaux (15), définissent la largeur de la barre ou la cote d'ouverture de clé (SW) d'une barre (3) (Fig. 4).

8. Corset de guidage de la barre à rouleaux suivant revendication 1, caractérisé en ce que les longueurs de table des rouleaux d'appui latéraux (12) supportés par les supports de rouleaux (15) sont conçues en fonction de la plus grande dimension de brame.

9. Corset de guidage de la barre à rouleaux suivant revendication 8, caractérisé en ce que dans les supports de rouleaux (15) au moins deux rouleaux d'appui (12) sont disposés verticalement l'un à côté de l'autre.

10. Corset de guidage de la barre à rouleaux suivant revendications 1, 5 et 6, caractérisé en ce que les poutres porteuses (11) des rouleaux redresseurs (1) réglables s'appliquent contre les cadres de guidage (14) par l'intermédiaire de pièces de serrage (51) échangeables.
